# EUROPÄISCHE PATENTSCHRIFT

(11) **EP 1 134 344 B1**
(45) Veröffentlichungstag und Bekanntmachung des Hinweises auf die Patenterteilung: **16.11.2005**
(21) Anmeldenummer: 01104108.4
(22) Anmeldetag: 21.02.2001
(51) Int. Cl.: E05D 5/12, E05D 7/10

(54) **Gelenkbolzen für Scharniergelenke von Türen, Fenstern, Klappen od.dgl.**
Articulation pin for doors, windows, flaps or similar
Tourillon pour portes, fenêtres, volets ou similaires

(30) Priorität: 15.03.2000 DE 10012642
(43) Veröffentlichungstag der Anmeldung: 19.09.2001
(73) Patentinhaber: Simonswerk GmbH, D-33378 Rheda-Wiedenbrück (DE)
(72) Erfinder: Jahnke, Wolfgang, 59329 Wadersloh (DE)
(74) Vertreter: Lelgemann, Karl-Heinz

(56) Entgegenhaltungen:
- US-A- 3 013 297

## Beschreibung

Die Erfindung bezieht sich auf einen Gelenkbolzen nach dem Oberbegriff des Patentanspruchs 1.

Ein bekannter Gelenkbolzen für Scharniergelenke besteht aus einem Gelenkstift, der an einem Ende mit einem Gewindesackloch ausgebildet ist. Dieser Stift wird von einer Seite in die miteinander fluchtenden Scharnierhülsen der Scharnierbänder des Scharniergelenks eingesteckt; danach wird der zweite Gelenkstift, der als Schraube ausgestaltet ist, von der anderen Seite des Scharniergelenks her in das Gewindesackloch des zunächst genannten Gelenkstifts eingeschraubt.

Bei dieser Ausgestaltung des Gelenkbolzens durch einen Gelenkstift mit Gewindesackloch und einen Gelenkstift, der als Schraube ausgebildet und in das Gewindesackloch eingeschraubt ist, ergibt sich das Problem, dass bei der Drehung der das Scharniergelenk mit ausbildenden Scharnierbändern zueinander auch die beiden Gelenkstifte in Bezug aufeinander Rotationsbewegungen durchführen. Hierdurch wird die Gewindeverbindung zwischen dem mit dem Gewindesackloch versehenen Gelenkstift und dem als Schraube ausgebildeten anderen Gelenkstift allmählich gelöst. Zur Lösung dieses Problems werden Verdrehsicherungen eingesetzt, bei denen in Radialrichtung des Gelenkbolzens bzw. der Scharniergelenkachse ein Vorsprung in einer der Scharnierhülsen vorgesehen ist, mittels denen eine Relativrotation zwischen den beiden Gelenkstiften des Gelenkbolzens vermieden werden soll. Hierbei ergeben sich jedoch aufgrund von Fertigungstoleranzen Probleme, da sich ein Spiel zwischen den in Radialrichtung verlaufenden Elementen der Verdrehsicherung nie ganz vermeiden lässt.

Darüber hinaus ist bei bekannten derartigen Gelenkbolzen jeweils eine Gelenkstiftsicherung scharnierhülsenseitig vorgesehen, so dass ein Herausrutschen des einen oder des anderen Gelenkstifts aus den Scharnierhülsen des Scharniergelenks vermieden wird. Dies wird häufig durch eine Madenschraube realisiert, die durch eine Scharnierhülse hindurch in eine entsprechend auf der Außenmantelfläche des Gelenkstiftes ausgebildete Ringnut vorsteht.

Aus der US-A-3 013 297 ist ein Gelenkbolzen für Scharniergelenke bekannt, der einen ersten Gelenkstift mit einem Radialflansch an einem Ende und einen zweiten Gelenkstift aufweist. Der zweite Gelenkstift ist mit dem anderen Ende des ersten Gelenkstifts verbindbar, so dass mittels des Radialflansches des ersten der miteinander zum Gelenkbolzen verbundenen beiden Gelenkstifte eine Fixierung des Gelenkbolzens in Bezug auf Scharnierbänder des Scharniergelenks realisierbar ist, die vom Gelenkbolzen zueinander verdrehbar miteinander verbunden sind. Am anderen Ende des ersten Gelenkstifts ist ein erstes Rastverbindungselement in Form einer Umlaufnut vorgesehen, wobei dieser Umlaufnut ein zweites Rastverbindungselement in Form einer Feder zugeordnet ist, die am zweiten Gelenkstift angeordnet ist und die mit der Umlaufnut des ersten Gelenkstifts in einen lösbaren Rasteingriff bringbar ist.

Der Erfindung liegt die Aufgabe zugrunde, den eingangs geschilderten Gelenkbolzen für Scharniergelenke von Türen, Fenstern, Klappen od.dgl. derart weiterzubilden, dass mit einem erheblich reduzierten konstruktiv-technischen Aufwand eine axiale Fixierung des Gelenkbolzens insgesamt innerhalb des Scharniergelenks realisierbar ist.

Diese Aufgabe wird erfindungsgemäß durch die Merkmale des Patentanspruchs 1 gelöst. Aufgrund des Rasteingriffs zwischen den beiden den Gelenkbolzen ausbildenden Gelenkstiften ist eine Rotation des einen Gelenkstifts in Bezug auf den anderen Gelenkstift möglich, ohne dass sich die axiale Abmessung des Gelenkbolzens insgesamt verändern würde. Sobald der Rasteingriff zwischen den beiden den Gelenkbolzen ausbildenden Gelenkstiften erst einmal erstellt ist, ist die axiale Fixierung der beiden Gelenkstifte des Gelenkbolzens in Längsrichtung des Scharniergelenks festgelegt. Dennoch können die beiden Gelenkstifte beliebig gegeneinander verdreht werden. Die Verbindung zwischen den beiden den Gelenkbolzen ausbildenden Gelenkstiften ist durch irgendwelche Vorgänge, die beim Öffnen der Türen, Fenster, Klappen od.dgl. auftreten, nicht mehr lösbar. Eine Stiftsicherung, die bei höherwertigen Scharniergelenken gemäß dem Stand der Technik angeboten wird, wird bei dem erfindungsgemäßen Gelenkbolzen automatisch erzielt. Die Scharniergelenke mit den erfindungsgemäßen Gelenkbolzen sind in jedem Fall mit einer Stiftsicherung ausgestaltet, so dass Scharniergelenke mit oder ohne Stiftsicherung nicht mehr separat vorgehalten werden müssen. Des weiteren kann im Falle des erfindungsgemäßen Gelenkbolzens auf jedwede Verdrehsicherung verzichtet werden, da eine Verdrehung der beiden Gelenkstifte des Gelenkbolzens zueinander nicht zu einem Lösen der axialen Fixierung der beiden Gelenkstifte aneinander führt.

Die an dem anderen Ende des ersten Gelenkstifts erforderliche Elastizität desselben lässt sich realisieren, indem durch die Ausgestaltung des Hohlabschnitts als separate Kupplungshülse für die Kupplungshülse ein Werkstoff bzw. eine Ausgestaltung derselben gewählt werden kann, welche die erforderlichen Einrastvorgänge erleichtert.

Die Verbindung zwischen der Kupplungshülse und dem ersten Gelenkstift lässt sich in wenig aufwendiger Weise realisieren.

Gemäß der Weiterbildung nach Anspruch 2 und 3 kann durch einfaches Einstecken des zweiten Gelenkstifts in den Hohlabschnitt des anderen Gelenkstifts eine feste Rastverbindung zwischen den beiden Gelenkstiften geschaffen werden, ohne dass diese durch Bewegung des einen Gelenkstifts in Bezug auf den anderen in Längsrichtung des Scharniergelenks einfach wieder gelöst werden könnte.

Die Lösung der beiden Gelenkstifte des Gelenkbolzens voneinander kann gemäß Patentanspruch 4 erschwert werden.

Gemäß Patentanspruch 5 kann das eigentliche Scharniergelenk, welches durch den Gelenkbolzen und die diesen konzentrisch umgebenden Scharnierhülsen der Scharnierbänder gebildet wird, gegen das Eindringen von störenden Verschmutzungen ud.dgl. geschützt werden.

Gemäß Patentanspruch 6 lässt sich auch eine optisch ansprechende Gestaltung des Scharniergelenks realisieren.

Bei der Ausführung gemäß Patentanspruch 7 können etwaig auf die Kupplungshülse einwirkende Kräfte vorteilhaft auch durch die Innenmantelfläche der die Kupplungshülse konzentrisch umgebenden Scharnierhülse des Scharniergelenks aufgenommen werden.

In konstruktiv-technisch wenig aufwendiger Weise lässt sich das kupplungshülsenseitige dritte Rastverbindungselement gemäß Patentanspruch 8 ausbilden.

Die Herstellung des Eingriffs zwischen der Kupplungshülse und dem dieser zugeordneten Endabschnitt des ersten Gelenkstifts kann gemäß Patentanspruch 9 vereinfacht werden.

Entsprechend lässt sich der einmal hergestellte Eingriff gemäß Patentanspruch 10 fixieren und dauerhaft absichern.

Um die Möglichkeit zu eröffnen, die Gelenkstifte des Gelenkbolzens nach dessen Montage wieder voneinander bzw. von der Kupplungshülse zu trennen, wird die Ausgestaltung gemäß Patentanspruch 11 vorgeschlagen. Durch die dann miteinander fluchtenden Radialbohrungen der Scharnierhülse und der Kupplungshülse kann ein Bolzen od.dgl. zwischen die einander gegenüberliegenden Stirnflächen der beiden Gelenkstifte eingedrückt werden, wobei aufgrund der Umlaufschrägen die beiden Stirnflächen der beiden Gelenkstifte auseinandergedrückt werden, bis der Eingriff zwischen einem kupplungshülsenseitigen Ringvorsprung und einer gelenkstiftseitigen Ringnut gelöst ist.

Die Gelenkstifte sind vorzugsweise aus einem metallischen Werkstoff ausgebildet, wohingegen die Kupplungshülse vorzugsweise aus Kunststoff hergestellt werden kann, wenn die Abmessungen des betreffenden Scharniergelenks dies erlauben. Ansonsten kann auch die Kupplungshülse aus einem metallischen Werkstoff hergestellt werden.

Im Folgenden wird die Erfindung an Hand einer Ausführungsform unter Bezugnahme auf die Zeichnung näher erläutert.

Es zeigen:
- Figur 1: eine Längsansicht einer Ausführungsform eines erfindungsgemäßen Gelenkbolzens für Scharniergelenke von Türen, Fenstern, Klappen od.dgl.; und
- Figur 2: in vergrößerter Darstellung denjenigen Bereich der in Figur 1 dargestellten Ausführungsform des erfindungsgemäßen Gelenkbolzens, an dem ein erster Gelenkstift und ein zweiter Gelenkstift des Gelenkbolzens miteinander verbunden sind.

Ein in Figur 1 insgesamt im Prinzip dargestellter Gelenkbolzen 1 ist wesentliches Bestandteil eines in den Figuren im übrigen nicht dargestellten Scharniergelenks, mittels dem Türen, Fenster, Klappen od.dgl. an einem Rahmen, einer Zarge etc. angelenkt werden. Hierbei dient der Gelenkbolzen dazu, tür-, fenster- oder klappenseitige Scharnierbänder verdrehbar mit rahmen- bzw. zargenseitigen Scharnierbändern zu verbinden, wobei mittels des Gelenkbolzens 1 die Dreh- bzw. Schwenkachse des Scharniergelenks ausgebildet wird. Die in den den Figuren nicht dargestellten Scharnierbänder weisen jeweils zylindrische Scharnierhülsen auf, mittels denen sie verdrehbar um den Gelenkbolzen 1 an diesem gehaltert sind.

Der in Figur 1 dargestellte Gelenkbolzen 1 hat einen ersten Gelenkstift 2 und einen zweiten Gelenkstift 3. Im dargestellten Ausführungsbeispiel des Gelenkbolzens 1 hat dessen erster Gelenkstift 2 an seinem oberen Ende einen Radialflansch 4. Mittels dieses Radialflansches 4 wird eine axiale Fixierung des Gelenkbolzens 1 in Bezug auf die an ihm drehbar bzw. verschwenkbar angelenkten, in den Figuren nicht dargestellten Scharnierbänder erzielt.

An seinem dem ersten Gelenkstift 2 abgewandten Ende weist der zweite Gelenkstift 3 ebenfalls einen Radialflansch 5 auf, der nach Montage des Scharniergelenks gegen die Unterseite der Scharnierhülse des untersten Scharnierbands des Scharniergelenks zur Anlage kommt.

Der erste Gelenkstift 2 weist an seinem dem zweiten Gelenkstift 3 zugewandten Endabschnitt einen Hohlabschnitt in Form einer Kupplungshülse 6 auf, wie dies deutlicher aus Figur 2 hervorgeht. Im dargestellten Ausführungsbeispiel ist die Kupplungshülse 6 mit ihrer freien Stirnfläche 7 in Anlage an der dem ersten Gelenkstift 2 zugewandten Oberseite des Radialflansches 5 des zweiten Gelenkstifts 3.

Auf der Innenmantelfläche 8 der Kupplungshülse 6 ist ein erstes Rastverbindungselement in Form eines Ringvorsprungs 9 ausgebildet. An seiner in Figur 2 unteren Flanke 10 ist der Ringvorsprung 9 auf der Innenmantelfläche 8 der Kupplungshülse 6 schräg bzw. rampenförmig ausgebildet, wohingegen seine obere Flanke 11 im wesentlichen radial zur Längsrichtung 12 des Gelenkbolzens 1 angeordnet bzw. orientiert ist.

Dem kupplungshülsenseitigen Ringvorsprung 9 ist am zweiten Gelenkstift 3 ein zweites Rastverbindungselement in Form einer Ringnut 13 zugeordnet, die auf der Außenmantelfläche 14 des zweiten Gelenkstifts 3 ausgebildet ist.

Beim Zusammenfügen der beiden Gelenkstifte 2, 3 gerät der zweite Gelenkstift 3 mit seinem dem ersten Gelenkstift 2 zugeordneten Ende in die Kupplungshülse 6 bzw. in den durch die Kupplungshülse 6 ausgebildeten zylindrischen Hohlraum. Der zweite Gelenkstifte 3 wandert in diesem zylindrischen Hohlraum in Figur 2 aufwärts, wobei er mit dem dem ersten Gelenkstift 2 zugewandten Ende über die schräg bzw. rampenartig ausgebildete untere Flanke 10 des Ringvorsprungs 9 auf der Innenmantelfläche 8 der Kupplungshülse 6 rutscht. Die Abmessungen des zweiten Gelenkstifts 3 und des ersten Gelenkstifts 2 bzw. der Kupplungshülse 6 sind so gewählt, dass die freie Stirnfläche 7 der Kupplungshülse 6 in Anlage gegen die dem ersten Gelenkstift 2 zugewandte Oberseite des Radialflansches 5 des zweiten Gelenkstifts 3 gerät, wenn der Ringvorsprung 9 auf der Innenmantelfläche 8 der Kupplungshülse 6 in der umlaufenden Ringnut 13 auf der Außenmantelfläche 14 des zweiten Gelenkstifts 3 angeordnet ist. Nach dem Einrasten des kupplungshülsenseitigen Ringvorsprungs 9 in die Ringnut 13 des zweiten Gelenkstifts 3 ist der zweite Gelenkstift 3 in Längsrichtung 12 des Gelenkbolzens 1 in Bezug auf die Kupplungshülse 6 und damit den ersten Gelenkstift 2 fixiert. Eine Relativverdrehung zwischen dem zweiten Gelenkstift 3 und dem ersten Gelenkstift 2 hat keinerlei Auswirkungen auf die Fixierung der beiden Gelenkstifte 2, 3 in Längsrichtung 12 des Gelenkbolzens 1.

Im dargestellten Ausführungsbeispiel des erfindungsgemäßen Gelenkbolzens 1 ist als unteres Ende des ersten Gelenkstifts 2 die Kupplungshülse 6 vorgesehen. Auch zwischen dem dem zweiten Gelenkstift 3 zugewandten Ende des ersten Gelenkstifts 2 und der Kupplungshülse 6 ist eine Rastverbindung vorgesehen, wobei ein drittes Rastverbindungselement als Ringvorsprung 15 auf der Innenmantelfläche 8 der Kupplungshülse 6 und ein viertes Rastverbindungselement als Ringnut 16 auf der Außenmantelfläche eines Endabschnitts 17 des ersten Gelenkstifts 2 ausgebildet ist.

Der kupplungshülsenseitige Ringvorsprung 15 weist auf seiner vor dem Zusammenfügen des ersten Gelenkstifts 2 und der Kupplungshülse 6 dem ersten Gelenkstift 2 zugewandten Flanke 18 - wie auch der anderen kupplungshülsenseitige Ringvorsprung 9 - eine rampenförmige bzw. schräge Ausgestaltung auf. Die andere, in Figur 2 untere Flanke 19 des Ringvorsprungs 15 ist - wie im Falle des anderen Ringvorsprungs 9 der Kupplungshülse 6 - in Radialrichtung zur Längsrichtung 12 des Gelenkbolzens 1 orientiert.

Beim Zusammenfügen des ersten Gelenkstifts 2 mit der Kupplungshülse 6 rutscht der Endabschnitt 17 des ersten Gelenkstifts 2 über die schräge bzw. rampenförmige Flanke 18 des kupplungsseitigen Ringvorsprungs 15, bis der Ringvorsprung 15 in der Ringnut 16 auf der Außenmantelfläche 20 des Endabschnitts 17 des ersten Gelenkstifts 2 sitzt.

In die Einheit aus erstem Gelenkstift 2 und Kupplungshülse 6 wird bei der Montage des Scharniergelenks der zweite Gelenkstift 3 in der vorstehend erläuterten Weise eingefügt. Nachdem die beiden Gelenkstifte 2, 3 und die Kupplungshülse 6 miteinander verbunden sind, können auch Rotationsbewegungen dieser Bauteile nicht dazu führen, dass die Fixierung dieser Bauteile in Längsrichtung 12 des Gelenkbolzens 1 aufgehoben wird.

Die Kupplungshülse 6 weist an ihrer in Figur 2 oberen Stirnfläche 21 eine radial einwärts orientierte Abschrägung auf, die bei dem Zusammenfügen des ersten Gelenkstifts 2 und der Kupplungshülse 6 in Anlage an eine entsprechend ausgestaltete Radialschrägstufe 22 des ersten Gelenkstifts 2 gerät. Die Wanddicke der Kupplungshülse 6 entspricht der Radialerstreckung der Radialschrägstufe 22 des ersten Gelenkstifts 2, so dass die Außenmantelfläche 23 der Kupplungshülse 6 mit der Außenmantelfläche 24 des ersten Gelenkstifts 2 oberhalb von dessen Radialschrägstufe 22 fluchtet.

Üblicherweise sind die beiden Gelenkstifte 2, 3 des Gelenkbolzens 1 aus einem metallischen Werkstoff hergestellt. Die Kupplungshülse 6 kann aus einem Kunststoff hergestellt sein, dessen elastische Werkstoffeigenschaften beim Zusammenfügen der Gelenkstifte 2, 3 und der Kupplungshülse 6 hilfreich sind. Grundsätzlich ist es aber auch möglich, die Kupplungshülse 6 ebenfalls aus einem metallischen Werkstoff herzustellen. Dies kann insbesondere dann sinnvoll sein, wenn die für die Ausgestaltung des Scharniergelenks realisierbare Wanddicke der Kupplungshülse 6 zu gering ist, um diese Kupplungshülse 6 aus einem Kunststoff herzustellen, was insbesondere bei kleinen Scharniergelenken zweckmäßig sein kann.

An ihren beiden einander zugewandten Stirnflächen 25, 26 weisen die beiden Gelenkstifte 2, 3 im äußeren Umfangsbereich jeweils eine Umlaufschräge 27 bzw. 28 auf. Darüber hinaus können die beiden Gelenkstifte 2, 3 zwischen ihren Stirnflächen 25, 26, wie in Figur 2 dargestellt, einen Abstand zueinander haben.

Zum Trennen der beiden Gelenkstifte 2, 3 voneinander ist in der Kupplungshülse 6 im Bereich der Umlaufschrägen 27, 28 zwischen den Stirnflächen 25, 26 eine in den Figuren nicht dargestellte Bohrung vorgesehen, die mit einer in der entsprechenden zylindrischen Scharnierhülse des entsprechenden Scharnierbands ausgebildeten Bohrung in Fluchtung bringbar ist. Durch die beiden miteinander fluchtenden Bohrungen kann dann ein Bolzen in den Zwischenraum zwischen den beiden Stirnflächen 25, 26 eingeführt werden, durch den der zweite, in der Figur 2 untere Gelenkstift 3 soweit nach unten gedrückt werden kann, bis er mit seiner Ringnut 13 unter den kupplungshülsenseitigen Ringvorsprung 9 gerät, so dass der zweite Gelenkstift 2 ohne weiteres aus der Kupplungshülse 6 entnommen und damit vom ersten Gelenkstift 2 entfernt werden kann.

Mit der erfindungsgemäßen Ausgestaltung des Gelenkbolzens 1 wird quasi eine dem Gelenkbolzen 1 immanente axiale Fixierung der den Gelenkbolzen 1 ausbildenden Bauteile aneinander realisiert. Irgendwelche Rotationsbewegungen zwischen einzelnen Teilen des Gelenkbolzens 1 und/oder den zylindrischen Scharnierhülsen der mittels des Gelenkbolzens 1 verdrehbar aneinander gehalterten Scharnierbänder haben keinerlei Effekt für den Zusammenhalt des Gelenkbolzens 1.

## Patentansprüche

1. Gelenkbolzen für Scharniergelenke von Türen, Fenstern, Klappen od.dgl., mit einem ersten Gelenkstift (2, 6), der an einem Ende einen Radialflansch (4) aufweist, einem zweiten Gelenkstift (3), der mit dem anderen Ende des ersten Gelenkstifts (2, 6) verbindbar ist, so dass mittels des Radialflansches (4) des ersten (2, 6) der miteinander zum Gelenkbolzen (1) verbundenen Gelenkstifte (2, 6; 3) eine Fixierung des Gelenkbolzens (1) in Bezug auf von ihm zueinander verdrehbar miteinander verbundene Scharnierbänder des Scharniergelenks realisierbar ist, wobei am anderen Ende des ersten Gelenkstifts (2, 6) ein erstes Rastverbindungselement (9) und am zweiten Gelenkstift (3) ein zweites Rastverbindungselement (13) ausgebildet ist, das mit dem am anderen Ende des ersten Gelenkstifts (2, 6) ausgebildeten ersten Rastverbindungselement (9) in einen lösbaren Rasteingriff bringbar ist, **dadurch gekennzeichnet, dass** ein am anderen Ende des ersten Gelenkstifts (2, 6) angeordneter Hohlabschnitt (6) als separate Kupplungshülse (6) ausgebildet ist, deren Innendurchmesser dem Außendurchmesser des zweiten Gelenkstifts (3) entspricht, wobei das erste Rastverbindungselement (9) auf der Innenmantelfläche (8) der Kupplungshülse (6) und das zweite Rastverbindungselement (13) auf der Außenmantelfläche (14) des zweiten Gelenkstifts (3) ausgebildet ist, und dass die Kupplungshülse (6) auf ihrer Innenmantelfläche (8) ein drittes Rastverbindungselement (15) aufweist, das mit einem auf der Außenmantelfläche (20) des in der Kupplungshülse (6) angeordneten Endabschnitts (17) des ersten Gelenkstifts (2) ausgebildeten vierten Rastverbindungselement (16) in einen vorzugsweise lösbaren Rasteingriff bringbar ist.

2. Gelenkbolzen nach Anspruch 1, bei dem das erste Rastverbindungselement (9) als Ringvorsprung (9) oder Ringnut und das zweite Rastverbindungselement (13) als Ringnut (13) bzw. Ringvorsprung ausgebildet ist.

3. Gelenkbolzen nach Anspruch 2, bei dem der Ringvorsprung (9) an seiner beim Zusammenfügen der beiden Gelenkstifte (2, 3) zuerst mit dem anderen Gelenkstift (3) in Eingriff geratenen Flanke (10) eine niedrigere Steigung aufweist als an seiner anderen Flanke (11).

4. Gelenkbolzen nach Anspruch 3, bei dem die andere Flanke (11) des Ringvorsprungs (9) etwa senkrecht zur Längsrichtung (12) des Gelenkbolzens (11) ausgebildet ist.

5. Gelenkbolzen nach einem der Ansprüche 1 bis 4, bei dem der zweite Gelenkstift (3) an seinem dem ersten Gelenkstift (2) abgewandten Ende einen Radialflansch (5) aufweist.

6. Gelenkbolzen nach Anspruch 5, bei dem bei miteinander zum Gelenkbolzen (1) verbundenen Gelenkstiften (2, 3) der Abstand zwischen dem Radialflansch (4) des ersten Gelenkstifts (2) und dem Radialflansch (5) des zweiten Gelenkstifts (3) in Längsrichtung (12) des Gelenkbolzens (1) etwa der entsprechenden Gesamtabmessung von Scharnierhülsen der mittels des Gelenkbolzens (1) miteinander verdrehbar verbundenen Scharnierbänder des Scharniergelenks entspricht.

7. Gelenkbolzen nach einem der Ansprüche 1 bis 6, bei dem der erste Gelenkstift (2) eine Radialschrägstufe (22) aufweist, deren Abmessung der Wanddicke der Kupplungshülse (6) entspricht, so daß die außerhalb der Kupplungshülse (6) angeordnete Außenmantelfläche (24) des ersten Gelenkbolzens (2) und die Außenmantelfläche (23) der Kupplungshülse (6) miteinander fluchten.

8. Gelenkbolzen nach einem der Ansprüche 1 bis 7, bei dem das kupplungshülsenseitige dritte Rastverbindungselement (15) als Ringvorsprung (15) oder Ringnut und das auf der Außenmantelfläche (20) des Endabschnitts (17) des ersten Gelenkstifts (2) angeordnete vierte Rastverbindungselement (16) als Ringnut (16) bzw. Ringvorsprung ausgebildet ist.

9. Gelenkbolzen nach Anspruch 8, bei dem der kupplungshülsenseitige Ringvorsprung (15) an seiner beim Zusammenfügen der Kupplungshülse (6) und des ersten Gelenkstifts (2) zuerst mit dem ersten Gelenkstift (2) in Eingriff geratenen Flanke (18) eine niedrigere Steigung aufweist als an seiner anderen Flanke (19).

10. Gelenkbolzen nach Anspruch 9, bei dem die andere Flanke (19) des kupplungshülsenseitigen Ringvorsprungs (15) etwa senkrecht zur Längsrichtung (12) des Gelenkbolzens (1) ausgebildet ist.

11. Gelenkbolzen nach einem der Ansprüche 1 bis 10, bei dem die innerhalb der Kupplungshülse (6) einander gegenüberliegenden Stirnflächen (25, 26) des ersten (2) und des zweiten Gelenkstifts (3) jeweils eine radial einwärts orientierte Umlaufschräge (27, 28) aufweisen, wobei in der Kupplungshülse (6) und in der die Kupplungshülse (6) konzentrisch umgebenden Scharnierhülse im Bereich zwischen den einander in der Kupplungshülse (6) gegenüberliegenden Stirnseiten (25, 26) der beiden Gelenkstifte (2, 3) miteinander in Fluchtung bringbare Radialbohrungen ausgebildet sind.

12. Gelenkbolzen nach einem der Ansprüche 1 bis 11, dessen Gelenkstifte (2, 3) aus einem metallischen Werkstoff ausgebildet sind.

13. Gelenkbolzen nach einem der Ansprüche 1 bis 12, dessen Kupplungshülse (6) aus Kunststoff hergestellt ist.

## Claims

1. Joint bolt for hinge joints of doors, windows, hatches or the like, with a first joint pin (2, 6), which has a radial flange (4) on one end, a second joint pin (3), which can be connected with the other end of the first joint pin (2, 6), so that by means of the radial flange (4) of the first joint pin (2, 6) of the joint pins (2, 6, 3) connected with one another to the joint bolt (1), a fixing of the joint bolt (1) relative to hinge bands of the hinge joint rotatably connected to one another is realizable, whereby on the other end of the first joint pin (2, 6), a first locking connection element (9) is formed and on the second joint pin (3), a second locking connection element (13) is formed, which can be brought into a releasable locking engagement with the first locking connection element (9) formed on the other end of the first joint pin (2, 6), **characterized in that** a hollow section (6) disposed on the other end of the first joint pin (2, 6) is formed as a separate coupling sleeve (6), whose inner diameter corresponds with the outer diameter of the second joint pin (3), whereby the first locking connection element (9) is formed on the inner shell (8) of the coupling sleeve (6) and the second locking connection element (13) is formed on the outer shell (14) of the second joint pin (3), and that the coupling sleeve (6) has a third locking connection element (15) on its inner shell (8), which can be brought into a preferably releasable locking engagement with a fourth locking connection element (16) formed on the outer shell (20) of the end section (17) of the first joint pin (2) disposed in the coupling sleeve (6).

2. Joint bolt of claim 1, in which the first locking connection element (9) is formed as an annular projection (9) or an annular groove and the second locking connection element (13) is formed as an annular groove (13) or annular projection.

3. Joint bolt of claim 2, in which the annular projection (9) has a smaller inclination on its flank (10) that first engages the other joint pin (3) upon assembly of both joint pins (2, 3) than on its other flank (11).

4. Joint bolt of claim 3, in which the other flank (11) of the annular projection (9) is formed approximately perpendicular to the longitudinal direction (12) of the joint bolt (11).

5. Joint bolt of one of claims 1 through 4, in which the second joint pin (3) has a radial flange (5) on its end facing away from the first joint pin (2).

6. Joint bolt of claim 5, in which with joint pins (2, 3) connected with one another to the joint bolt (1), the distance between the radial flange (4) of the first joint pin (2) and the radial flange (5) of the second joint pin (3) in the longitudinal direction (12) of the joint bolt (1) corresponds approximately to the corresponding total dimension of hinge sleeves of the hinge bands of the hinge bolt rotatably connected to one another by means of the joint bolt (1).

7. Joint bolt of one of claims 1 through 6, in which the first joint pin (2) has a radial angular step (22), whose dimension corresponds with the wall thickness of the coupling sleeve (6), so that the outer shell (24) of the first joint bolt (2) arranged outside of the coupling sleeve (6) and the outer shell (23) of the coupling sleeve (6) are aligned with one another.

8. Joint bolt of one of claims 1 through 7, in which the coupling-sleeve side third locking connection element (15) is formed as an annular projection (15) or annular groove and the fourth locking connection element (16) arranged on the outer shell (20) of the end section (17) of the first joint pin (2) is formed as an annular groove (16) or annular projection.

9. Joint bolt of claim 8, in which the coupling-sleeve side annular projection (15) on its flank (18) that is first engaged with the first joint pint upon assembly of the coupling sleeve (6) and the first joint pin (2) has a smaller inclination than on its other flank (19).

10. Joint bolt of claim 9, in which the other flank (19) of the coupling-sleeve side annular projection (15) is formed approximately perpendicular to the longitudinal direction (12) of the joint bolt (1).

11. Joint bolt of one of claims 1 through 10, in which the front faces (25, 26) of the first (2) and second joint pin (3) disposed opposite one another within the coupling sleeve (6), respectively, have a radially inwardly oriented circumferential inclination (27, 28), whereby in the coupling sleeve (6) and in the hinge sleeve concentrically surrounding the coupling sleeve (6) in the area between the front sides (25, 26) of both joint pins (2, 3) disposed oppositely in the coupling sleeve (6), radial bores that can be brought into alignment are formed.

12. Joint bolt of one of claims 1 through 11, whose joint pins (2, 3) are formed from a metallic material.

13. Joint bolt of one of claims 1 through 12, whose coupling sleeve (6) is made from plastic.

## Revendications

1. Boulon articulé pour des articulations à charnière de portes, de fenêtres, de volets ou similaires, avec une première tige articulée (2, 6) qui sur une extrémité comporte une bride radiale (4), avec une deuxième tige articulée (3) pouvant être reliée avec l'autre extrémité de la première tige articulée (2, 6), pour qu'à l'aide de la bride radiale (4) de la première des tiges articulées (2, 6) reliées ensemble en un boulon articulé (1) on puisse procéder à une fixation du boulon articulé (1) par rapport à des bandes de charnières de l'articulation à charnières qui sont reliées de façon rotative entre elles par ses soins, sur l'autre extrémité de la première tige articulée (2, 6), un premier élément de liaison par enclenchement (9) et sur la deuxième tige articulée (3) un deuxième élément de liaison par enclenchement (9) étant formé qui peut être amené en une liaison amovible par enclenchement avec le premier élément de liaison par enclenchement (9) formé sur l'autre extrémité de la première tige articulée (2), **caractérisé en ce qu'**un tronçon creux (6) disposé sur l'autre extrémité de la première tige articulée (2) est conçu en tant que douille d'accouplement séparée (6), dont le diamètre intérieur correspond au diamètre extérieur de la deuxième tige articulée (3), le premier élément de liaison par enclenchement (9) étant conçu sur la surface de l'enveloppe intérieure (8) de la douille d'accouplement (6) et le deuxième élément de liaison par enclenchement (13) étant conçu sur la surface d'enveloppe extérieure (14) de la deuxième tige articulée (3) et **en ce que** la douille d'accouplement (6) comporte sur sa surface d'enveloppe intérieure (8) un troisième élément de liaison par accouplement (15) qui peut être amené en liaison par enclenchement de préférence amovible avec un quatrième élément de liaison par enclenchement (16) conçu sur la surface d'enveloppe extérieure (20) du tronçon d'extrémité (17) de la première tige articulée (2) disposé dans la douille d'accouplement (2).

2. Boulon articulé selon la revendication 1, sur lequel le premier élément de liaison par enclenchement (9) est conçu sous la forme d'une saillie annulaire (9) ou d'une rainure annulaire et que le deuxième élément de liaison par enclenchement (13) est conçu sous la forme d'une rainure annulaire (13) ou d'une saillie annulaire.

3. Boulon articulé selon la revendication 2, sur lequel sur son flanc (10) s'engrenant d'abord avec l'autre tige articulée (3), lors de l'assemblage des deux tiges articulées (2, 3), la saillie annulaire (9) comporte une pente inférieure à celle sur son autre flanc (11).

4. Boulon articulé selon la revendication 3, sur lequel l'autre flanc (11) de la saillie annulaire (9) est conçu approximativement à la perpendiculaire de la direction longitudinale (12) du boulon articulé (11).

5. Boulon articulé selon l'une quelconque des revendications 1 à 4, sur lequel sur son extrémité opposée à la première tige articulée (2), la deuxième tige articulée (3) comporte une bride radiale (5).

6. Boulon articulé selon la revendication 5, sur lequel sur les tiges articulées (2, 3) qui sont reliées entre elles en un boulon articulé (1), la distance entre la bride radiale (4) de la première tige articulée (2) et la bride radiale (5) de la deuxième tige articulée (3) approximativement en direction longitudinale (12) du boulon articulé (1) correspond à la dimension totale correspondante de douilles de charnières de bandes de charnières de l'articulation à charnières reliées entre elles de façon rotative par les boulons articulés (1).

7. Boulon articulé selon l'une quelconque des revendications 1 à 6, sur lequel la première tige articulée (2) comporte un étage radial incliné (22), dont la dimension correspond à l'épaisseur de paroi de la douille d'accouplement (6), pour que la surface d'enveloppe extérieure (24) du premier boulon articulé (2) disposée à l'extérieur de la douille d'accouplement (6) et la surface d'enveloppe extérieure (23) de la douille d'accouplement (6) soient alignées l'une sur l'autre.

8. Boulon articulé selon l'une quelconque des revendications 1 à 7, sur lequel le troisième élément de liaison par enclenchement (15) côté douille d'accouplement est conçu en tant que saillie annulaire (15) ou que rainure annulaire et le quatrième élément de liaison par enclenchement (16) disposé sur la surface d'enveloppe extérieure (20) du tronçon d'extrémité (17) de la première tige articulée (2) est conçu en tant que rainure annulaire (16) ou que saillie annulaire.

9. Boulon articulé selon la revendication 8, sur lequel sur son flanc s'engrenant d'abord avec la première tige articulée (2), lors de l'assemblage de la douille d'accouplement (6) et de la première tige articulée (2), la saillie annulaire (15) côté douille d'accouplement comporte une pente plus faible que sur son autre flanc (19).

10. Boulon articulé selon la revendication 9, sur lequel l'autre flanc (19) de la saillie annulaire (15) côté douille d'accouplement est conçu approximativement à la perpendiculaire de la direction longitudinale (12) du boulon articulé (1).

11. Boulon articulé selon l'une quelconque des revendications 1 à 10 sur lequel les surfaces frontales (25, 26) de la première (2) et de la deuxième tige articulée (3), qui sont mutuellement opposées à l'intérieur de la douille d'accouplement (6) comportent respectivement une oblique de révolution (27, 28) orientée vers l'intérieur, des alésages radiaux pouvant être alignés mutuellement étant conçus dans la douille d'accouplement (6) et dans la douille de charnière entourant la douille d'accouplement (6) de façon concentrique, dans la zone entre les faces frontales (25, 26) qui sont mutuellement opposées dans la douille d'accouplement (6).

12. Boulon articulé selon l'une quelconque des revendications 1 à 11, dont les tiges articulées (2, 3) sont conçues en un matériau métallique.

13. Boulon articulé selon l'une quelconque des revendications 1 à 12, dont la douille d'accouplement (6) est fabriquée en une matière plastique.
